# EUROPÄISCHE PATENTANMELDUNG

(11) **EP 4 703 547 A1**
(43) Veröffentlichungstag der Anmeldung: **04.03.2026**
(21) Anmeldenummer: 24197658.8
(22) Anmeldetag: 30.08.2024
(51) Int. Cl.: E05F 3/22

(54) **TÜRSCHLIESSGESTÄNGE SOWIE TÜRSCHLIESSVORRICHTUNG MIT TÜRSCHLIESSGESTÄNGE**

(71) Anmelder: dormakaba Deutschland GmbH, 58256 Ennepetal (DE)
(72) Erfinder: HELLWIG, Alexander, 58256 Ennepetal (DE); SALUTZKI, Thomas, 58256 Ennepetal (DE); LYGIN, Konstantin, 48163 Münster (DE)
(74) Vertreter: Balder IP Law, S.L.

(57) **Zusammenfassung**

Die Erfindung betrifft ein Türschließgestänge (10) für eine Türschließvorrichtung (100) mit einem Türschließhebel (1), einem ersten Koppelelement (2) zur Kopplung des Türschließhebels (1) mit einem Türschließer (20) und einem zweiten Koppelelement (3) zur Kopplung des Türschließhebels (1) mit einer Gleitschiene (30), wobei der Türschließhebel (1) zur Verbindung mit dem ersten oder dem zweiten Koppelelement (2, 3) eine erste und eine zweite Koppelschnittstelle (1.1, 1.2) aufweist, wobei die beiden Koppelschnittstellen (1.1, 1.2) des Türschließhebels (1) zueinander verdreht angeordnet sind.

## Beschreibung

Die Erfindung betrifft ein Türschließgestänge für eine Türschließvorrichtung mit einem Türschließhebel, einem ersten Koppelelement zur Kopplung des Türschließhebels mit einem Türschließer und einem zweiten Koppelelement zur Kopplung des Türschließhebels mit einer Gleitschiene, wobei der Türschließhebel zur Verbindung mit dem ersten oder dem zweiten Koppelelement eine erste und eine zweite Koppelschnittstelle aufweist. Weiterhin betrifft die Erfindung eine entsprechende Türschließvorrichtung.

Türschließvorrichtungen werden sowohl im privaten als auch im industriellen Bereich eingesetzt, um Türen zu schließen. Entsprechende Türschließvorrichtungen stellen somit sicher, dass bestimmte Türen nach dem Öffnen selbstständig wieder geschlossen werden, so dass ein unbeabsichtigtes Offenstehen der Türen verhindert wird. Einen ganz typischen Anwendungsfall stellen beispielsweise Brandschutztüren dar, da diese nur in der geschlossenen Stellung Schutz vor Bränden bieten können und somit in der Regel nur kurzzeitig geöffnet werden dürfen, im Übrigen aber in der geschlossenen Position verbleiben sollen.

Entsprechende Türschließvorrichtungen bestehen dabei im Wesentlichen aus einem Türschließer, der bspw. im oberen Bereich der zu schließenden Tür angeordnet ist, einer bspw. türrahmenseitig angeordneten Gleitschiene und einem Türschließgestänge, welches auf der einen Seite mit der Gleitschiene und auf der anderen Seite mit dem Türschließer gekoppelt ist. Das Türschließgestänge ist somit zwischen der Gleitschiene und dem Türschließer angeordnet und es sorgt für eine Kraftübertragung der von dem Türschließer bereitgestellten Schließkraft über das Türschließgestänge auf die Gleitschiene.

Das Türschließgestänge selbst besteht in der Regel aus einem Türschließhebel und zwei Koppelelementen, wobei der Türschließhebel über das eine Koppelelement mit dem Türschließer und über das andere Koppelelement mit der Gleitschiene verbunden ist. Zur Verbindung des Türschließhebels mit den beiden Koppelelementen weist dieser zwei Koppelschnittstellen zur jeweiligen Verbindung mit einem der beiden Koppelelemente auf. Über die Koppelelemente können somit Kräfte und Drehmomente zwischen dem Türschließer und der Gleitschiene über den Türschließhebel übertragen werden.

Zwar haben sich solche Türschließgestänge insgesamt in der Praxis durchaus bewährt und sie werden auch in großer Stückzahl eingesetzt, allerdings sind bekannte Türschließgestänge vergleichsweise wenig flexibel und die Montage kann vergleichsweise aufwändig sein, insbesondere da der Türschließer bzw. die mit dem Koppelelement zu koppelnde Welle des Türschließers und das entsprechende Koppelelement aneinander angepasst sein müssen.

Die Erfindung stellt sich daher die Aufgabe, ein Türschließgestänge anzugeben, welches sich durch eine erhöhte Flexibilität auszeichnet.

Diese Aufgabe wird bei einem Türschließgestänge der eingangs genannten Art dadurch gelöst, dass die Koppelschnittstellen des Türschließhebels zueinander verdreht angeordnet sind.

Durch diese Anordnung der Koppelschnittstellen ergibt sich eine hohe Variabilität. Denn die Koppelelemente können wahlweise mit einer der beiden Koppelschnittstellen verbunden werden, so dass entsprechend auch die Koppelelemente zueinander verdreht angeordnet sein können. Es lassen sich somit mit einem einzigen Türschließhebel verschiedene Koppelpositionen und dadurch eine Anpassung an verschiedene Türschließer und Einbausituationen und Sturztiefen realisieren, was nachfolgend auch noch näher erläutert werden wird.

Unter zueinander verdreht angeordneten Koppelschnittstellen ist zu verstehen, dass die beiden Koppelschnittstellen durch eine gedachte translatorische Bewegung nicht zur Deckung gebracht werden können, sondern nur durch eine zusätzliche Rotation bzw. Drehbewegung.

Vorteilhaft ist es, wenn die erste und die zweite Koppelschnittstelle im Hinblick auf die Längsachse des Türschließhebels verdreht angeordnet sind. Durch diese Ausgestaltung ergibt sich auf einfache Weise die Möglichkeit eines vielseitigen Einsatzes des Türschließhebels und die Verwendung auch bei verschiedenen Türschließern. Als Türschließer werden im Rahmen dieser Offenbarung auch Türantriebe sowie integrierte Türschließer, Bodentürschließer und Rahmentürschließer verstanden. Das hierin beschriebene Türschließgestänge eignet sich somit explizit auch für solche Türschließvorrichtungen.

Der Türschließhebel kann in einer Raumrichtung eine größere Ausdehnung aufweisen als in den anderen Raumrichtungen, und die Längsachse kann sich entsprechend in diese Raumrichtung erstrecken. Insgesamt kann der Türschließhebel eine längliche, insbesondere flachstabförmige, Geometrie aufweisen. Ferner kann die Längsachse des Türschließhebels mit der Verbindungsachse der Mittelpunkte der ersten und der zweiten Koppelschnittstelle zusammenfallen.

Im Hinblick auf den Drehversatz der Koppelschnittstellen hat es sich als vorteilhaft herausgestellt, wenn die Koppelschnittstellen um einen Winkel zwischen 40 und 3 Grad, bevorzugt zwischen 20 und 6 Grad, besonders bevorzugt zwischen 15 und 8 Grad, insbesondere um 10 Grad zueinander verdreht angeordnet sind. Ein Drehversatzwinkel in diesen Bereichen hat sich in der Praxis im Hinblick auf verschiedene Türschließer als vorteilhaft erwiesen. Um diesen Winkel muss entsprechend eine der beiden Koppelschnittstellen gedreht werden, um dann durch eine translatorische Bewegung zur Deckung mit der anderen Koppelschnittstelle gebracht werden zu können.

Weiterhin hat es sich als vorteilhaft herausgestellt, wenn das erste und zweite Koppelelement wahlweise an einer der beiden Koppelschnittstellen anordnenbar ist. Es kann somit für das erste Koppelelement eine der beiden Koppelschnittstellen ausgewählt werden und das erste Koppelelement kann dann über die ausgewählte Koppelschnittstelle mit dem Türschließhebel verbunden werden. Das zweite Koppelelement kann entsprechend mit der anderen Koppelschnittstelle verbunden werden. Da somit beide Koppelelemente wahlweise mit jeder der Koppelschnittstellen verbindbar sind, ergibt sich eine hohe Variabilität. Die Koppelelemente und die Koppelschnittstellen können somit derart ausgestaltet sein, dass diese wahlweise miteinander verbunden werden können.

Weiterhin hat es sich alsvorteilhaft herausgestellt, wenn der Türschließhebel als Wechselhebel ausgestaltet ist, der aufgrund der zueinander verdreht angeordneten Koppelschnittstellen in verschiedenen Positionen unterschiedliche Koppelpositionen ermöglicht. Ein Wechselhebel zeichnet sich dadurch aus, dass dieser in verschiedenen Ausrichtungen unterschiedliche Koppelpositionen ermöglicht, so dass durch eine Änderung der Ausrichtung des Wechselhebels eine Anpassung bzw. eine Adaption erreicht werden kann. Der Türschließhebel kann dafür um 180 Grad um die Längsachse und/oder um eine senkrecht zu der Längsachse angeordnete Querachse gedreht werden. Somit können die Anordnung und die Ausrichtung zumindest einer der Koppelschnittstellen in den verschiedenen Koppelpositionen unterschiedlich sein, so dass durch eine Drehung des Türschließhebels eine variable Anpassung des Türschließhebels an die Gleitschiene und/oder den Türschließer erzielt werden kann.

In diesem Zusammenhang hat es sich weiterhin als vorteilhaft herausgestellt, wenn sich in Abhängigkeit der Ausrichtung des Türschließhebels durch die Anordnung des ersten Koppelelements in einer der beiden Koppelschnittstellen unterschiedliche Koppelpositionen ergeben. Durch die wahlweise Anordnung des ersten Koppelelements in einer der beiden Koppelschnittstellen, kann die Verdrehung des ersten Koppelelements variiert werden. Aufgrund dieser verschiedenen Verdrehungen lassen sich dann entsprechend unterschiedliche Koppelpositionen realisieren, was eine Anpassung an verschiedene Türschließer bzw. unterschiedlich vorverdrehte Wellen von Türschließern ermöglicht.

Im Hinblick auf die Koppelschnittstellen hat es sich als vorteilhaft herausgestellt, wenn diese zueinander kongruent sind. Die Koppelelemente können somit auf einfache Weise mit einer der Koppelschnittstellen verbunden werden, und es ist auch auf einfache Weise und ohne weitere Anpassungen möglich, die Koppelelemente zu tauschen. Ferner können die Koppelschnittstellen dieselbe Größe aufweisen. Somit kann insgesamt eine sehr einfache Adaption vor Ort bei der Montage stattfinden.

Als besonders vorteilhaft hat es sich herausgestellt, wenn die Koppelschnittstellen als Ausnehmungen ausgestaltet sind. Die Ausgestaltung als Ausnehmungen erlauben eine einfache Verbindung mit den Koppelelementen. Die Ausnehmungen können den Türschließhebel durchgreifen, so dass die Koppelelemente von beiden Seiten mit den Ausnehmungen verbunden werden können, was die Anpassungsfähigkeit insgesamt noch verbessert. Weiterhin ist es aber auch möglich, dass die Ausnehmungen als Sacklöcher ausgebildet sind, so dass die Koppelelemente dann nur aus einer Richtung mit den Ausnehmungen verbunden werden können.

Hinsichtlich der Verbindung der Koppelelemente und der Koppelschnittstellen hat es sich weiterhin als vorteilhaft herausgestellt, wenn die Koppelelemente in die Koppelschnittstellen einsteckbar sind. Durch das Einstecken können die Koppelelemente auf sehr einfache Weise und ohne den Einsatz von zusätzlichem Werkzeug mit den Koppelschnittstellen verbunden werden. Es kann somit eine zuverlässige Verbindung gewährleistet werden, über die sich vergleichsweise große Kräfte und Drehmomente übertragen lassen. Zum Einstecken können die Koppelelemente in Normalenrichtung zur Türschließhebeloberfläche und somit quer zur Längsachse des Türschließhebels bewegt werden. Weiter kann auch vorgesehen sein, dass die Koppelelemente auf die Koppelschnittstellen aufsteckbar sind. In diesem Fall können die Koppelschnittstellen bspw. als Vorsprünge ausgestaltet sein, die ausgehend von der Oberfläche des Türschließhebels in Normalenrichtung hervorstehen.

Im Hinblick auf die Verbindung ist es weiterhin vorteilhaft, wenn die Koppelelemente über die Koppelschnittstellen lösbar mit dem Türschließhebel verbunden sind. Dies vereinfacht nicht nur die Montage und die Demontage, sondern durch die lösbare Verbindung kann auch auf einfache Weise eine Anpassung bzw. eine Adaption erreicht werden.

Weiterhin hat es sich im Hinblick auf die Verbindung als vorteilhaft herausgestellt, wenn die Koppelelemente formschlüssig mit den Koppelschnittstellen verbindbar sind. Durch eine formschlüssige Verbindung lassen sich mitunter hohe Kräfte und Drehmomente übertragen, und es besteht nicht die Gefahr, dass es zu einem Durchrutschen kommt.

Gemäß einer vorteilhaften Weiterbildung der Erfindung ist vorgesehen, dass die Koppelschnittstellen einen eckigen, insbesondere einen quadratischen, Querschnitt aufweisen. Über einen eckigen Querschnitt lässt sich auf einfachem Weg eine formschlüssige Verbindung und insofern eine zuverlässige Kraft- und Drehmomentübertragung gewährleisten. Neben einem quadratischen Querschnitt, der in fertigungstechnischer Hinsicht vorteilhaft sein kann, können aber bspw. auch generell vier-, fünf-, sechs- oder mehreckige Querschnitte zum Einsatz kommen. Insbesondere kann auch vorgesehen sein, dassdie Koppelschnittstellen in Form einer Verzahnung ausgebildet sind. Auch ein insgesamt unrunder Querschnitt kann eingesetzt werden. Mit "Querschnitt" ist in diesem Zusammenhang ein Querschnitt parallel zur sich in Richtung der Längsachse erstreckenden Oberfläche des Türschließhebels gemeint. Wichtig ist dabei, dass eine formschlüssige Verbindung erreicht werden kann und eine Relativbewegung zwischen Koppelelement und Koppelschnittstelle zuverlässig verhindert wird. Die Ecken der Koppelschnittstellen können dabei auch abgerundet sein, was Vorteile bei der Montage mit sich bringen kann.

Gemäß einer vorteilhaften Weiterbildung der Erfindung ist vorgesehen, dass eine der Koppelschnittstellen achsensymmetrisch zur Längsachse des Türschließhebels angeordnet ist. Aufgrund der Verdrehung der beiden Koppelschnittstellen zueinander kann jedoch in vorteilhafter Weise nur eine der beiden Koppelschnittstellen achsensymmetrisch zur Längsachse des Türschließhebels angeordnet sein. Das heißt, die andere Koppelschnittstelle kann entsprechend nicht achsensymmetrisch zur Längsachse angeordnet sein. Aufgrund der nicht achsensymmetrischen Anordnung kann sich die Koppelposition ändern, wenn der Türschließhebel um 180 Grad um seine Längsachse gedreht wird.

Im Hinblick auf den Türschließhebel kann vorgesehen sein, dass dieser ohne die beiden Koppelschnittstellen symmetrisch zu seiner Längsachse ausgebildet ist. Die beiden Koppelschnittstellen können in gegenüberliegenden Endbereichen des Türschließhebels angeordnet sein und im Wesentlichen denselben Abstand von den Enden des Türschließhebels aufweisen. Die Enden des Türschließhebels können abgerundet sein, was die Handhabung des Türschließhebels insgesamt vereinfachen kann.

Im Hinblick auf die Koppelelemente hat es sich als vorteilhaft herausgestellt, wenn diese jeweils einen korrespondierend zu den Koppelschnittstellen ausgestalteten Verbindungsabschnitt aufweisen. Über diesen Verbindungsabschnitt können die Koppelelemente mit den Koppelschnittstellen verbindbar sein. Vorteilhaft sind die Verbindungsabschnitte als Vorsprünge ausgebildet, die in die als Ausnehmungen ausgestalteten Koppelschnittstellen formschlüssig eingreifen können. Die Verbindungsabschnitte können somit in konstruktiver Hinsicht an die Koppelschnittstellen angepasst sein. Sofern die Koppelschnittstellen als Vorsprünge ausgebildet sind, so wie dies vorstehend erläutert wurde, können die Verbindungsabschnitte entsprechend als korrespondierend ausgebildete Ausnehmungen ausgestaltet sein.

Zur Verbindung mit dem Türschließer und der Gleitschiene hat es sich als vorteilhaft herausgestellt, wenn die Koppelelemente jeweils einen Koppelabschnitt aufweisen. Dabei kann vorgesehen sein, dass der Koppelabschnitt des ersten Koppelelementszur Koppelung mit dem Türschließer und der Koppelabschnitt des zweiten Koppelelementszur Koppelung mit der Gleitschiene ausgebildet ist. Somit kann der Türschließhebel über die entsprechenden Koppelabschnitte auf der einen Seite mit dem Türschließer und auf der anderen Seite mit der Gleitschiene verbunden bzw. gekoppelt sein. Dabei kann eine unmittelbare, aber auch eine mittelbare Koppelung vorgesehen sein. Vorteilhaft ist das erste Koppelelement über seinen Koppelabschnitt unmittelbar mit der Welle des Türschließers gekoppelt und das zweite Koppelelement über seinen Koppelabschnitt mit einem Gleitstein, der dann wiederum in der Gleitschiene geführt sein kann. Der Gleitstein kann dabei bspw. über eine Schraube mit dem Koppelabschnitt verbunden sein. Das zweite Koppelelement kann somit mittelbar über den Gleitstein in der Gleitschiene geführt sein.

Im Hinblick auf den Koppelabschnitt des zweiten Koppelelements hat es sich als vorteilhaft herausgestellt, wenn dieser als, insbesondere zylindrische, Bohrung ausgestaltet ist. Durch diese Ausgestaltung kann auf einfachem Weg eine schwenkbegliche Anlenkung des Türschließhebels an die Gleitschiene erreicht werden. Gerade eine zylindrische und insofern punktsymmetrische Bohrung hat sich dahingehend als vorteilhaft herausgestellt. Durch die punktsymmetrische Bohrung ändert auch die Verdrehung der Koppelschnittstelle nichts an der Position des Koppelabschnitts. Das bedeutet, dass sich über das zweite Koppelelement die Verdrehung der Koppelschnittstelle im Grunde ausgleichen lässt.

in konstruktiver Hinsicht kann das zweite Koppelelement von plättchenförmiger Geometrie und im Wesentlichen genauso dick wie auch der Türschließhebel sein. Wenn das zweite Koppelelement in die als Ausnehmung ausgestaltete Koppelschnittstelle eingesetzt ist, kann es insofern innerhalb der Kontur des Türschließhebels angeordnet sein. Der Türschließhebel kann das zweite Koppelelement somit umfangsseitig umranden. Bei dem Verbindungsabschnitt des zweiten Koppelelements kann es sich dann um die umfangsseitige Außenfläche des zweiten Koppelelements handeln. Der Koppelabschnitt kann sich dann als zylindrische Bohrung durch das zweite Koppelelement hindurch erstrecken.

Im Hinblick auf das erste Koppelelement hat es sich als vorteilhaft herausgestellt, wenn der Koppelabschnitt des ersten Koppelelements als Mehrkantausnehmung ausgebildet ist. Durch diese Ausgestaltung kann eine zuverlässige formschlüssige Verbindung mit dem Türschließer sichergestellt werden und es lassen sich insbesondere auch größere Drehmomente vom Türschließer zum Türschließhebel übertragen. Die Welle des Türschließers kann somit in die Mehrkantausnehmung eingesteckt werden. Der Koppelabschnitt kann insbesondere als Vierkant- oder als Sechskantausnehmung ausgestaltet sein. Auch andere Geometrien wie bspw. eine dreieckige oder eine fünfeckige oder eine achteckige Form oder eine Verzahnungsgeometrie sind jedoch möglich. Maßgeblich ist dabei, dassdie konstruktive Ausgestaltung des Koppelabschnitts eine zuverlässige formschlüssige Verbindung mit dem Türschließer bzw. mit einer Welle des Türschließers erlaubt. Die Welle des Türschließers und der Koppelabschnitt können dabei in geometrischer Hinsicht aneinander angepasst sein. Wenn der Koppelabschnitt bspw. als Ausnehmung mit einem viereckigen oder einem sechseckigen Querschnitt ausgebildet ist, kann die Welle entsprechend als Vierkantwelle oder als Sechskantwelle ausgestaltet sein.

in einer alternativen Ausgestaltung ist esjedoch auch möglich, dassder Koppelabschnitt als Mehrkantvorsprung ausgebildet ist. Bei dieser Ausgestaltung kann der Türschließer eine korrespondierend ausgebildete Mehrkantausnehmung aufweisen, in die der Mehrkantvorsprung zur Realisierung einer formschlüssigen Verbindung eingreifen kann. Es wird auf die obenstehenden Ausführungen zur Ausgestaltung der Mehrkantausnehmung verwiesen.

insgesamt kann das erste Koppelelement als Stecknuß ausgebildet sein, die am einem Ende über den Verbindungsabschnitt in die Ausnehmung bzw. die Koppelschnittstelle einsteckbar ist und die am anderen Ende auf eine Welle des Türschließers aufsteckbar ist. Das Koppelelement ermöglicht somit eine doppelte formschlüssige Verbindung. Insgesamt kann das erste Koppelelement von zylinderförmiger Geometrie sein und eine die Koppelschnittstelle umfangsseitig umgebene geschlossene Zylindermantelfläche aufweisen. Das erste Koppelelement kann achsensymmetrisch zu einer Montageachse ausgebildet sein und es kann entlang der Montageachse an einer der Koppelschnittstellen angeordnet bzw. in eine Ausnehmung des Türschließhebels eingesteckt werden. Durch die wahlweise Anordnung des ersten Koppelelements an einer der Koppelschnittstellen sowie auch die Möglichkeit, die Ausrichtung der Koppelschnittstellen durch eine Drehung des Türschließhebels zu variieren, ändert sich auch die Position des Koppelabschnitts des Koppelelements, was somit die Verbindung mit unterschiedlichen Türschließern bzw. unterschiedlich ausgerichteten Türschließerwellen erlaubt.

Im Hinblick auf das erste Koppelelement hat es sich weiterhin als vorteilhaft herausgestellt, wenn dieses eine Bohrung aufweist, über welche es mittels einer Schraube mit dem Türschließer verbindbar ist. Vorteilhaft ist die Schraube in die Welle des Türschließers einschraubbar, und sie kann am gegenüberliegenden Ende mit ihrem Kopf auf der Oberseite des Türschließhebels aufliegen. Der Türschließhebel, das erste Koppelelement und die Welle bzw. der Türschließer können somit im Hinblick auf die Montageachse in axialer Richtung zusammengehalten werden und sich nicht relativ zueinander in axialer Richtung bewegen.

Gemäß einer vorteilhaften Weiterbildung des Türschließgestänges hat es sich alsvorteilhaft herausgestellt, wenn ein Set vorgesehen ist, bestehend aus mindestens zwei ersten Koppelelementen unterschiedlicher Länge. Durch die Koppelelemente unterschiedlicher Länge kann eine weitere Anpassung erfolgen, nämlich insbesondere bei einer Surztiefenvarianz oder bei nicht optimalen Montagesituationen. Es kann insofern wahlweise ein im Hinblick auf die Montageachse kürzeres Koppelelement oder ein entsprechend längeres Koppelelement verwendet werden. Durch diese zusätzliche Variabilität kann auf mitunter teure Sonderschließervarianten mit verlängerten Achsen verzichtet werden.

Im Hinblick auf die eingangs genannte Aufgabe wird somit ein Verfahren zur Verwendung eines Türschließgestänges vorgeschlagen, wobei wahlweise ein längeres oder ein kürzeres erstes Koppelelement verwendet wird. Das Türschließgestänge kann in der vorstehend beschriebenen Art ausgebildet sein.

Ferner wird im Hinblick auf die eingangs genannte Aufgabe eine Türschließvorrichtung mit einem Türschließer, einem Türschließgestänge und einer Gleitschiene vorgeschlagen, wobei das Türschließgestänge auf der einen Seite mit dem Türschließer und auf der anderen Seite mit der Gleitschiene gekoppelt ist. Vorteilhaft ist es dabei, wenn das Türschließgestänge in der vorstehend beschriebenen Weise ausgestaltet ist.

Der Türschließer kann auf der Innenseite der Tür, insbesondere im oberen Bereich der Tür, angeordnet sein. Die Gleitschiene kann im oberen Bereich der Innenseite des Türrahmens angeordnet sein. Alternativ kann die Anordnung aber auch umgekehrt sein. Das heißt, die Gleitschiene kann im oberen Bereich auf der Innenseite der Tür und der Türschließer kann entsprechend rahmenseitig angeordnet sein. Der Türschließer und die Gleitschiene können sich im Wesentlichen in horizontaler Richtung erstrecken und parallel zueinander angeordnet sein. Der Türschließhebel kann sich ebenfalls im Wesentlichen in horizontaler Richtung erstrecken und dieser kann bei geschlossener Tür zwischen dem Türschließer und der Gleitschiene angeordnet sein. Der Türschließhebel kann ferner oberhalb der Tür angeordnet sein, so dass dieser eine Öffnung der Tür nicht behindert, unabhängig davon, ob der Türschließer türseitig oder rahmenseitig angeordnet ist. Der Türschließhebel kann auf einer Seite in der Gleitschiene geführt sein, und beim Öffnen der Tür in der Gleitschiene abgleiten. Der Türschließer kann ein Drehmoment bereitstellen, welches den Türschließhebel derart gegenüber der Gleitschiene vorspannt, dass der Türschließhebel über den Türschließer ein die Tür schließendes Drehmoment auf die Tür ausübt.

Die vorstehend beschriebenen Ausgestaltungen, die sich auf das erste oder das zweite Koppelelement beziehen, sind nicht zwangsläufig auf dieses Koppelelement beschränkt. Vielmehr können die beiden Koppelelemente auch umgekehrt ausgestaltet bzw. umgekehrt angeordnet sein.

Weitere Einzelheiten und Vorteile der Erfindung sollen nachfolgend anhand der beigefügten Zeichnungen näher erläutert werden. Darin zeigen:
- Fig. 1: ein Türschließgestänge in einer perspektivischen Seitenansicht;
- Fig. 2: ein Türschließgestänge gemäß Fig. 1 in einer Explosionsansicht;
- Fig. 3: eine perspektivische Explosionsansicht eines Endes eines Türschließhebels mit einem ersten Koppelelement;
- Fig. 4: eine perspektivische Explosionsansicht eines Endes eines Türschließhebels mit einem zweiten Koppelelement;
- Fig. 5: eine Draufsicht auf den Türschließhebel in einer ersten und in einer zweiten Koppelposition;
- Fig. 6: verschiedene Ansichten eines ersten Koppelelements;
- Fig. 7: eine geschnittene Seitenansicht durch das erste Ende des Türschließhebels gemäß Fig. 1;
- Fig. 8: eine geschnittene Seitenansicht durch das zweite Ende des Türschließhebels gemäß Fig. 1;
- Fig. 9: eine schematische Ansicht einer Türschließvorrichtung.

Die Darstellung der Fig. 9 zeigt zunächst eine Türschließvorrichtung 100, mit welcher sich Türen selbsttätig schließen lassen. Die Türschließvorrichtung 100 besteht dabei im Wesentlichen aus drei Elementen, nämlich einem Türschließer 20, einer Gleitschiene 30 sowie einem auf der einen Seite mit dem Türschließer 20 und auf der gegenüberliegenden Seite mit der Gleitschiene 30 gekoppelten Türschließgestänge 10, welches wiederum einen Türschließhebel 1 aufweist. Im dargestellten Beispiel ist der Türschließer 20 im oberen Bereich einer nicht mit dargestellten Tür angeordnet und die Gleitschiene 30 ist an der Innenseite des Rahmens der Tür angeordnet. Eine solche Anordnung ist meist bei integrierten Türschließern vorgesehen. Es ist auch vorstellbar, dass die Gleitschiene oberhalb des Rahmens der Tür angeordnet ist, wie es beispielsweise von aufgesetzten Türschließern oder Türantrieben bekannt ist.

Der Türschließer 20 ist über ein erstes Koppelelement 2 mit dem Türschließhebel 1 gekoppelt, so dass über den Türschließer 20 ein Drehmoment auf den Türschließhebel 1 aufgebracht werden kann. Aufgrund der Verbindung des Türschließers 20 mit der Gleitschiene 30 kann dieses Drehmoment dazu führen, dass der Türschließer 20 die Tür in Richtung der Gleitschiene 30 drückt bzw. vorspannt, so dass die Tür ohne anderweitige Krafteinwirkung von dem Türschließer 20 in die geschlossene Position bewegt wird. Wenn die Tür von einer Person geöffnet werden soll, muss insofern die von dem Türschließer 20 aufgebrachte Kraft zunächst überwunden werden.

Die Darstellung der Fig. 1 zeigt nun den Türschließhebel 1 in einer perspektivischen Ansicht. Dieser ist insgesamt von flachstabförmiger Kontur und weist in seinen beiden Endbereichen jeweils als Ausnehmungen ausgestaltete Koppelschnittstellen 1.1, 1.2 auf, die bspw. auch in der Darstellung der Fig. 5 zu erkennen sind. Die Koppelschnittstellen 1.1, 1.2 weisen einen eckigen, in dem gezeigten Ausführungsbeispiel einen viereckigen, quadratischen, Querschnitt auf. Die Fig. 5 zeigt den Türschließhebel 1 dabei in einer etwas verkürzten Form. insbesondere kann auch vorgesehen sein, dassdie Koppelschnittstellen 1.1, 1.2 einen mehreckigen Querschnitt aufweisen, beispielsweise einen fünfeckigen, sechseckigen oder in Form einer Verzahnung ausgebildet sind.

Um den Türschließhebel 1 auf der einen Seite mit dem Türschließer 20 und auf der anderen Seite mit der Gleitschiene 30 zu verbinden, ist in jede der beiden Koppelschnittstellen 1.1, 1.2 jeweils ein Koppelelement 2, 3 formschlüssig eingesteckt. Diese Verbindung ist auch in den Darstellungen der Fig. 3 und 4 zu erkennen.

Das erste Koppelelement 2 weist auf seiner dem Türschließhebel 1 zugewandten Seite einen Verbindungsabschnitt 2.1 auf, der als Vierkantvorsprung ausgestaltet ist. Der Verbindungsabschnitt 2.1 ist korrespondierend zu den Koppelschnittstellen 1.1, 1.2 ausgestaltet. Über diesen Vierkantvorsprung kann das entsprechende Koppelelement 2 formschlüssig in eine der Ausnehmungen des Türschließhebels 1 eingesteckt werden, so dassdie beiden Elemente dann nicht zueinander drehbar sind und eine zuverlässige Drehmomentübertragung sichergestellt wird. Die Ausgestaltung des Verbindungsabschnitts 2.1 ist auch in den verschiedenen Ansichten der Fig. 6 gut zu erkennen.

Auf der dem Verbindungsabschnitt 2.1 gegenüberliegenden Seite weist das Koppelelement 2 einen Koppelabschnitt 2.2 auf, der eine formschlüssige Verbindung mit der Welle des Türschließers 20 erlaubt. Dieser Koppelabschnitt 2.2 ist als vierkantförmige Ausnehmung ausgestaltet, in die die als Vierkantwelle ausgebildete Welle des Türschließers 20 formschlüssig eingreifen kann, so dass dann über das Koppelelement 2 die Welle des Türschließers 20 mit dem Türschließhebel 1 drehgekoppelt ist. insgesamt ist das erste Koppelelement 2 als Stecknuß ausgestaltet, die auf der einen Seite formschlüssig mit dem Türschließhebel 1 und auf der anderen Seite formschlüssig mit der Welle des Türschließers 20 gekoppelt ist. Es ist aber auch vorgesehen, dass der Koppelabschnitt 2.2 des Koppelelements 2 eine von dem Vierkant abweichende Geometrie aufweisen kann und als Mehrkant ausgebildet sein kann. Beispielsweise sind Dreikant-, Fünfkant-, Sechskant-, Achtkant- oder andere Geometrien sowie eine Verzahnungsgeometrie möglich. Jedenfalls ist die Geometrie des Koppelabschnitt 2.2 korrespondierend zu der Geometrie der Welle des Türschließers ausgebildet, um eine formschlüssige Verbindung zu ermöglichen.

So wie dies anhand der Darstellung der Fig. 6 weiterhin zu erkennen ist, weist das erste Koppelelement 2 eine sich entlang der Montageachse M durch das erste Koppelelement 2 mittig hindurcherstreckende Bohrung 2.3 auf. Wenn das erste Koppelelement 2 in die Ausnehmung 1.1 eingesteckt ist, schließt der Verbindungsabschnitt 2.1 bündig mit der Oberseite des Türschließhebels 1 ab, so dass das Koppelelement 2 nicht nach oben gegenüber dem Türschließhebel 1 hervorsteht. Dies ist auch in der geschnittenen Seitenansicht der Darstellung der Fig. 7 zu erkennen. Zudem ist in dieser Darstellung eine Verbindungsschraube 4 dargestellt, die sich entlang der Montageachse M und somit in axialer Richtung durch das erste Koppelelement 2 hindurcherstreckt. Die Verbindungsschraube 4 reicht dabei bis in den Koppelabschnitt 2.2 hinein und diese kann in ein in der Darstellung nicht gezeigtes Gewinde in die Welle des Türschließers 20 eingeschraubt werden. Der Kopf der Verbindungsschraube 4 kann dann auf der Oberseite des Türschließhebels 1 aufliegen und somit den Türschließhebel 1 zusammen mit dem ersten Koppelelement 2 axial an der Welle des Türschließers 20 befestigen. Die Elemente sind dann über die formschlüssige Verbindung des Koppelelements 2 miteinander drehgekoppelt und über die Verbindungsschraube 4 auch in axialer Richtung fixiert und nicht relativ zueinander bewegbar.

Das Koppelelement 2 kann bezogen auf die Montageachse M in unterschiedlichen Längen bereitgestellt werden. Ein Set von Koppelelementen 2 unterschiedlicher Längen kann dem Türschließgestänge bei der Auslieferung beiliegen. Auf diese Weise lassen sich unterschiedliche Sturztiefen der Tür überbrücken.

Die Ausgestaltung des zweiten Koppelelements 3 ist am besten in der Darstellung der Fig. 4 zu erkennen. Das zweite Koppelelement 3 ist im Wesentlichen von plättchenförmiger Geometrie und seine Außenkontur passt formschlüssig in die Koppelschnittstelle 1.2. Analog zum Verbindungsabschnitt 2.1 des ersten Koppelelements2 weist somit auch das zweite Koppelelement 3 einen entsprechenden Verbindungsabschnitt 3.1 auf, der korrespondierend zu den Koppelschnittstellen 1.2 ausgestaltet ist, und über welchen das zweite Koppelelement 3 formschlüssig und insofern drehfest mit dem Türschließhebel 1 verbunden ist. Der Verbindungsabschnitt 3.1 ist dabei viereckig und in etwa so groß wie die Koppelschnittstelle 1.2.

Wenn das zweite Koppelelement 3 in die Ausnehmung bzw. in die Koppelschnittstelle 1.2 eingelegt wurde, liegt dieses in der Kontur des Türschließhebels 1 und steht nicht gegenüber dem Türschließhebel 1 hervor. Dies ist auch anhand der Darstellung der Fig. 8 zu erkennen. Zur Verbindung mit der Gleitschiene 30 weist das Koppelelement 3 einen Koppelabschnitt 3.2 auf, der als eine kreisrunde, zylindrische Bohrung ausgebildet ist. Über diesen Koppelabschnitt 3.2 kann ein Gleitstein mit dem Türschließhebel 1 verbunden werden, der dann wiederum in der Gleitschiene 30 geführt ist.

So wie dies anhand der Darstellung der Fig. 5 zu erkennen ist, liegen die beiden Koppelschnittstellen 1.1, 1.2 mit ihren Mittelpunkten auf der Längsachse L des Türschließhebels 1 und weisen ansonsten auch dieselbe Größe auf. Die beiden Koppelschnittstellen 1.1, 1.2 unterscheiden sich jedoch im Hinblick auf ihre Ausrichtung im Hinblick auf die Längsachse L Denn diese sind zueinander verdreht angeordnet. Der Verdrehwinkel beträgt dabei etwa 10 Grad. In Abhängigkeit der Ausrichtung der Koppelschnittstelle 1.1 ändert sich auch die Ausrichtung des Koppelabschnitts 2.2 des ersten Koppelelements 2, da der Koppelabschnitt 2.2 und der Verbindungsabschnitt 2.1 fest miteinander verbunden sind. Der Verdrehwinkel ist in diesem Ausführungsbeispiel mit 10 Grad angegeben. Es kann aber auch vorgesehen sein, dass der Verdrehwinkel andere Winkelwerte aufweist, wie beispielsweise Winkel zwischen 40 und 3 Grad, bevorzugt zwischen 20 und 6 Grad, besonders bevorzugt zwischen 15 und 8 Grad.

Wird bspw. das Koppelelement 2 anhand der Darstellung der Fig. 5 in die linke Koppelschnittstelle 1.1 eingesteckt, ist der Koppelabschnitt 2.2 anders ausgerichtet als wenn das Koppelelement 2 in die rechte Koppelschnittstelle 1.2 eingesteckt ist. Denn die Ausrichtung des Koppelabschnitts 2.2 ändert sich entsprechend der Verdrehung der Koppelschnittstellen 1.1, 1.2. Das heißt, bei einer Verdrehung der Koppelschnittstellen 1.1, 1.2 um 10 Grad würde entsprechend auch der Koppelabschnitt 2.2 beim Umstecken zwischen den beiden Koppelschnittstellen 1.1, 1.2 um 10 Grad gedreht werden.

Der Türschließhebel 1 ist als Wechselhebel ausgestaltet, der aufgrund der zueinander verdreht angeordneten Koppelschnittstellen 1.1, 1.2 in verschiedenen Positionen unterschiedliche Koppelpositionen K1, K2 ermöglicht. Die beiden Darstellungen der Fig. 5 zeigen nun denselben Türschließhebel 1 von zwei unterschiedlichen Seiten. Das heißt, der Türschließhebel 1 gemäß obenstehender Darstellung wurde gegenüber der unteren Darstellung um 180 Grad um die Längsachse Lgedreht. Dadurch ändert sich dann auch die Ausrichtung der im Hinblick auf die Längsachse Lverdreht angeordneten rechten Koppelschnittstelle 1.2. Denn ist diese bei der oberen Darstellung etwa um 10 Grad im Uhrzeigersinn verdreht, führt die Drehung des Türschließhebels 1 dazu, dass die entsprechende Koppelschnittstelle 1.2 dann um 10 Grad entgegen dem Uhrzeigersinn gedreht ist. Es lässt sich somit durch die Drehung des Türschließhebels 1 um die Längsachse Lein Drehversatz von 20 Grad auf Seiten des Koppelabschnitts2.2 erreichen, wenn das entsprechende Koppelelement 2 einmal von der einen Seite des Türschließhebels 1 oder von der anderen Seite des Türschließhebels 1 in die rechte Koppelschnittstelle 1.2 eingesteckt ist. Die Koppelschnittstelle 1.2 ist achsensymmetrisch zur Längsachse L des Türschließhebels 1 angeordnet. Der Türschließhebel 1 ist insofern in den Darstellungen der Fig. 5 in zwei verschiedenen Koppelpositionen K1, K2 angeordnet, woraus dann auch die unterschiedlich verdrehten Koppelabschnitte 2.2 des ersten Koppelelements 2 resultieren.

Ferner ist auch noch eine dritte Koppelposition möglich. Denn das erste Koppelelement 2 kann auch in die rechte Koppelschnittstelle 1.1 eingesteckt werden. Da diese Koppelschnittstelle 1.1 symmetrisch zur Längsachse L angeordnet ist, ändert eine Drehung des Türschließhebels 1 um die Montageachse M dann aber nichts mehr an der Ausrichtung der Koppelschnittstelle 1.1 und damit auch nicht an dem Koppelabschnitt 2.2 des zweiten Koppelelements 3.

In Abhängigkeit der Ausrichtung des Türschließhebels 1 durch die Anordnung des ersten Koppelelements 2 in einer der beiden Koppelschnittstellen 1.1, 1.2 ergeben sich unterschiedliche Koppelpositionen K1, K2. insofern erlaubt der dargestellte Türschließhebel insgesamt drei verschiedene Koppelpositionen K1, K2, die jeweils um einen Winkel von 10 Grad zueinander verdreht sind.

Dader Koppelabschnitt 3.2 des zweiten Koppelelements3 punktsymmetrisch ausgebildet ist, spielt es für dieses Koppelelement 3 keine Rolle, ob es in der Koppelschnittstelle 1.1 oder in der Koppelschnittstelle 1.2 angeordnet wird. Auch die Drehung bzw. die Position des Türschließhebels 1 insgesamt ist für das zweite Koppelelement 3 nicht relevant. Insofern kann der Türschließhebel 1 zunächst so positioniert werden, dass das erste Koppelelement 2 die gewünschte Koppelposition K1, K2 aufweist bzw. der Koppelabschnitt 2.2 so ausgerichtet ist, dass er mit der Welle des Türschließers 20 verbunden werden kann. In einem nächsten Schritt kann dann das zweite Koppelelement 3 in der verbleibenden Koppelschnittstelle 1.1, 1.2 angeordnet werden.

Das erste und zweite Koppelelement 2, 3 sind somit wahlweise an einer der beiden Koppelschnittstellen 1.1, 1.2 anordenbar. Insgesamt ermöglicht die variable Anordnung des ersten Koppelelements 2 in den verschiedenen Koppelpositionen K1, K2 eine Anpassung des Türschließhebels 1 an verschiedene Türschließer 20, was nicht nur die Verwendung von verschiedenen Türschließern 20 erlaubt, sondern auch eine die Montage erleichternde Anpassung an verschiedene Drehausgangsstellungen der Welle des Türschließers 20.

### BEZUGSZEICHENLISTE

- 1: Türschließhebel
- 1.1: erste Koppelschnittstelle
- 1.2: zweite Koppelschnittstelle
- 2: erstes Koppelelement
- 2.1: Verbindungsabschnitt
- 2.2: Koppelabschnitt
- 2.3: Bohrung
- 3: zweites Koppelelement
- 3.1: Verbindungsabschnitt
- 3.2: Koppelabschnitt
- 4: Verbindungsschraube
- 10: Türschließgestänge
- 20: Türschließer
- 30: Gleitschiene
- 100: Türschließvorrichtung

- L: Längsachse
- M: Montageachse

- K1: Koppelposition
- K2: Koppelposition

## Patentansprüche

1. Türschließgestänge für eine Türschließvorrichtung (100) mit einem Türschließhebel (1), einem ersten Koppelelement (2) zur Kopplung des Türschließhebels (1) mit einem Türschließer (20) und einem zweiten Koppelelement (3) zur Kopplung des Türschließhebels (1) mit einer Gleitschiene (30), wobei der Türschließhebel (1) zur Verbindung mit dem ersten oder dem zweiten Koppelelement (2, 3) eine erste und eine zweite Koppelschnittstelle (1.1, 1.2) aufweist,
**dadurch gekennzeichnet,**
**dass** die Koppelschnittstellen (1.1, 1.2) des Türschließhebels (1) zueinander verdreht angeordnet sind.

2. Türschließgestänge nach Anspruch 1, **dadurch gekennzeichnet, dass** die erste und die zweite Koppelschnittstelle (1.1, 1.2) im Hinblick auf die Längsachse (L) des Türschließhebels 1 verdreht angeordnet sind.
2.Türschließgestänge nach einem der Ansprüche 1 oder 2, **dadurch gekennzeichnet, dass** die Koppelschnittstellen (1.1, 1.2) um einen Winkel zwischen 40 und 3 Grad, bevorzugt zwischen 20 und 6 Grad, besonders bevorzugt zwischen 15 und 8 Grad, insbesondere um 10 Grad zueinander verdreht angeordnet sind.

3. Türschließgestänge nach einem der vorhergehenden Ansprüche, **dadurch gekennzeichnet, dass** das erste und/oder zweite Koppelelement (2, 3) wahlweise an einer der beiden Koppelschnittstellen (1.1, 1.2) anordnenbar ist.

4. Türschließgestänge nach einem der vorhergehenden Ansprüche, **dadurch gekennzeichnet, dass** der Türschließhebel (1) als Wechselhebel ausgestaltet ist, der aufgrund der zueinander verdreht angeordneten Koppelschnittstellen (1.1, 1.2) in verschiedenen Positionen unterschiedliche Koppelpositionen (K1, K2) ermöglicht.

5. Türschließgestänge nach einem der vorhergehenden Ansprüche, **dadurch gekennzeichnet**, dasssich in Abhängigkeit der Ausrichtung des Türschließhebels (1) durch die Anordnung des ersten Koppelelements (2) in einer der beiden Koppelschnittstellen (1.1, 1.2) unterschiedliche Koppelpositionen (K1, K2) ergeben.

6. Türschließgestänge nach einem der vorhergehenden Ansprüche, **dadurch gekennzeichnet, dass** die Koppelschnittstellen (1.1, 1.2) als Ausnehmungen ausgestaltet sind.

7. Türschließgestänge nach einem der vorhergehenden Ansprüche, **dadurch gekennzeichnet, dass** die Koppelelemente (2, 3) in die Koppelschnittstellen (1.1, 1.2) einsteckbar sind.

8. Türschließgestänge nach einem der vorhergehenden Ansprüche, **dadurch gekennzeichnet, dass** die Koppelschnittstellen (1.1, 1.2) einen eckigen, insbesondere einen quadratischen, Querschnitt aufweisen.

9. Türschließgestänge nach einem der vorhergehenden Ansprüche, **dadurch gekennzeichnet, dass** eine der Koppelschnittstellen (1.1, 1.2) achsensymmetrisch zur Längsachse (L) des Türschließhebels (1) angeordnet ist.

10. Türschließgestänge nach einem der vorhergehenden Ansprüche, **dadurch gekennzeichnet, dass** die Koppelelemente (2, 3) jeweils einen korrespondierend zu den Koppelschnittstellen (1.1, 1.2) ausgestalteten Verbindungsabschnitt (2.1, 3.1) aufweisen, über welchen die Koppelelemente (2, 3) mit den Koppelschnittstellen (1.1, 1.2) verbindbar sind.

11. Türschließgestänge nach einem der vorhergehenden Ansprüche, **dadurch gekennzeichnet, dass** die Koppelelemente (2, 3) jeweils einen Koppelabschnitt (2.2, 3.2) aufweisen, wobei der Koppelabschnitt (2.2) des ersten Koppelelements (2) zur Koppelung mit dem Türschließer (20) und der Koppelabschnitt (3.2) des zweiten Koppelelements (3) zur Koppelung mit der Gleitschiene (30) ausgebildet ist.

12. Türschließgestänge nach Anspruch 11, **dadurch gekennzeichnet, dass** der Koppelabschnitt (3.2) des zweiten Koppelelements (3) alszylindrische Bohrung ausgestaltet ist.

13. Türschließgestänge nach einem der Ansprüche 11 oder 12, **dadurch gekennzeichnet**, dassder Koppelabschnitt (2.2) des ersten Koppelelements (2) als Mehrkantausnehmung ausgebildet ist.

14. Türschließgestänge nach einem der vorherhergehenden Ansprüche, **gekennzeichnet durch** ein Set erster Koppelelemente (2) unterschiedlicher Länge.

15. Türschließvorrichtung mit einem Türschließer (20), einem Türschließgestänge (10) und einer Gleitschiene (30), wobei das Türschließgestänge (10) auf der einen Seite mit dem Türschließer (20) und auf der anderen Seite mit der Gleitschiene (30) gekoppelt ist, wobei das Türschließgestänge (10) nach einem der vorhergehenden Ansprüche ausgestaltet ist.
